# EUROPÄISCHE PATENTANMELDUNG

(11) **EP 0 275 561 A2**
(43) Veröffentlichungstag der Anmeldung: **27.07.1988**
(21) Anmeldenummer: 87119353.8
(22) Anmeldetag: 30.12.1987
(51) Int. Cl.: B21K 1/30

(54) **Verfahren und Vorrichtung zur Herstellung von Kegelrädern**

(30) Priorität: 22.01.1987 DE 3701703
(71) Anmelder: Doege, Eckart, Prof. Dr.-Ing., D-30966 Hemmingen (DE)
(72) Erfinder: Adams, Bernhard, Dipl.-Ing., D-3000 Hannover (DE); Doege, Eckart, Prof.Dr.-Ing., D-3005 Hemmingen 4 (DE); Hartke, Gottfried, Dr.-Ing., D-2842 Lohne (DE)
(74) Vertreter: Selting, Günther, Dipl.-Ing.

(57) **Zusammenfassung**

Bei den bisherigen Schmiedeverfahren für Kegelräder wird ein Rohling zwischen zwei Gesenken geschmiedet, wobei die Verformung bereits während des Schließvorganges der Gesenkform erfolgt. Dadurch dringt Material in den Schließspalt ein, mit der Folge, daß die Zahnlücken des Kegelrades durch Gratwände begrenzt sind. Außerdem ergeben sich hohe Beanspruchungen der Gesenke. Die Gesenke werden daher so gefertigt, daß ein Übermaß des Gesenkhohlraums entsteht. Dieses Übermaß, das sich mit zunehmender Abnutzung der Gesenke verringert, wird von dem fertigen Kegelrad spanend entfernt.

Bei dem erfindungsgemäßen Verfahren wird die Gesenkform im wesentlichen kraftfrei geschlossen. Ein Preßstempel (19) wird vorgeschoben, um den Rohling (22) in Richtung auf einen Dorn (21) am gegenüberliegenden Gesenk (11) zu drücken. Durch den Preßstempel (19) und den Dorn (21) werden die Gesenke entlastet. Wegen des beim gesamten Preßvorgang geschlossenen Schließspalts entsteht kein Grat. Die Kegelradform wird durch den Schmiedevorgang in einem Arbeitsgang erzeugt, ohne daß eine Nachbehandlung erforderlich wäre.

## Beschreibung

Die Erfindung betrifft ein Verfahren zum Herstellen von Kegelrädern nach dem Oberbegriff des Patentanspruchs 1 und eine entsprechende Vorrichtung nach dem Oberbegriff des Patentanspruchs 7.

Es ist bekannt, Kegelräder, die im Differentialgetriebe von Kraftfahrzeugen Verwendung finden, durch Präzisionsschmieden herzustellen. Derzeitig werden solche Kegelräder nur für einige Nutzfahrzeuge und Sportwagen serienmäßig hergestellt. Bei Nutzfahrzeugen ergibt sich gegenüber Kegelrädern, die durch Zerspanung hergestellt sind, eine höhere Lebensdauer; im Sportwagenbau erlauben geschmiedete Kegelräder bei gleichen Getriebeabmessungen eine Erhöhung der Fahrzeugantriebsleistung. Im Serienbau von Personenwagen finden geschmiedete Kegelräder bisher keine Anwendung, da sie im Vergleich zu spanend hergestellten Rädern teurer sind. Der Grund für die höheren Fertigungskosten liegt darin, daß geschmiedete Kegelräder noch einer spanenden Nachbehandlung bedürfen. In Differentialgetrieben haben die Kegelräder zur Erzielung einer kompakten Baugröße kalottenförmige Rückenflächen. Bei den derzeit eingesetzten Schmiedeverfahren auf einfach wirkenden Pressen fließt das Material des Rohlings durch die Schließbewegung der Gesenke. Hierbei entsteht ein Grat zwischen den Rückenflächen der Zähne, so daß die Zahnlücken rückenseitig durch den Grat abgeschlossen sind. Im Bereich der Gratbahn unterliegen die die Zahnlücken erzeugenden Rippen der Gesenke infolge der hier besonders hohen Fließgeschwindigkeiten und Kontaktdrücke einem hohen Verschleiß. Um trotz des Verschleißes eine hohe Standmenge erzielen zu können, werden die Zahnräder mit einem Übermaß im Kopfkreisdurchmesser und im Rückenkegelwinkel geschmiedet. Dieses Übermaß, dessen Größe sich beim Verschleiß der Gesenke ändert, wird beim anschließenden Abdrehen des Schmiedegrates entfernt, wobei gleichzeitig die Formgebung der kalottenförmigen Rückenfläche erfolgt.

Die bekannten Verfahren zum Schmieden von Kegelrädern sind infolge der erforderlichen spanenden Nachbehandlung aufwending und teuer. Wegen der nachträglich zu entfernenden Materialmengen entsteht Abfallmaterial, wodurch die Kosten noch mehr erhöht werden.

Der Erfindung liegt die Aufgabe zugrunde, ein Verfahren der im Oberbegriff des Patentanspruchs 1 angegebenen Art zu schaffen, das die maßhaltige Herstellung von Kegelrädern durch Schmieden mit geringem Material- und Nacharbeitsaufwand ermöglicht.

Die Lösung dieser Aufgabe erfolgt erfindungsgemäß mit den im kennzeichnenden Teil des Patentanspruchs 1 angegebenen Merkmalen.

Bei dem erfindungsgemäßen Verfahren wird der von den Gesenken umschlossene Gesenkhohlraum, in dem der Rohling angeordnet ist, weitgehend kraftfrei geschlossen. Dies bedeutet, daß die beiden Gesenke gegeneinander gesetzt werden, bevor eine wesentliche Verformung des Rohlings stattfindet, bzw. bevor überhaupt eine Verformung erfolgt. Wichtig ist, daß der Materialfluß des Rohlings den Schließspalt noch nicht erreicht hat, wenn dieser bereits vollständig geschlossen ist. Bei geschlossenem Schließspalt kann kein Material in diesen einfließen, so daß jegliche Gratbildung an den Enden der Zahnlücken vermieden wird. Andererseits wird infolge des völlig verschlossenen Schließspalts ein Materialfluß in den Schließspalt hinein vermieden, so daß keine engen Fließwege entstehen, in denen hohe Fließgeschwindigkeiten mit der Folge hohen Verschleißes eintreten. Die Erzeugung der Zähne, d.h. das Ausfüllen der entsprechenden Zwischenräume zwischen den Rippen des Gesenks, erfolgt erst nach dem vollständigen Schließen des Gesenkhohlraums. Hierzu wird nach dem Schließen des Gesenks der Preßstempel vorgeschoben. Der Preßstempel rückt den Rohling in Richtung auf die Verzahnungsgravur, wodurch das Material des Rohlings in sämtliche Formhohlräume eindringt. Besonders vorteilhaft ist, daß durch den Preßstempel dasjenige Gesenk, das den Preßstempel enthält, vom Druck des Rohlings weitgehend entlastet wird. Hierdurch werden die auf das Gesenk einwirkenden Reibungsschubspannungen verringert, wodurch die Füllung der Gravur erleichtert und der Gesenkverschleiß herabgesetzt wird.

Die Patentansprüche 2 bis 7 beziehen sich auf vorteilhafte Weiterbildungen des erfindungsgemäßen Verfahrens.

Mit dem Merkmal des Patentanspruchs 2 wird erreicht, daß der Rohling genügend Material für die Ausfüllung des Gesenkhohlraums bereitstellt, so daß dieser Formhohlraum vollständig ausgefüllt werden kann und die Form des hergestellten Kegelrades exakt derjenigen des Gesenkhohlraums entspricht. Dadurch wird nicht nur die Verzahnungsgravur formgerecht ausgefüllt, sondern auch die Rückenfläche des Kegelrades maßgerecht hergestellt, so daß sich eine Nachbearbeitung erübrigt. Eine spanabhebende Nachbearbeitung kann allenfalls in dem Mittelkanal des Kegelrades erforderlich sein, um diesen für die Montage einer Welle vorzubereiten, z.B. eine Räumoperation zur Herstellung eines Keilwellenprofiles. Bei Verwendung eines Preßstempels mit unrundem Querschnitt (z.B. Keilwellenprofil) besitzt der Mittelkanal bereits infolge des Pressvorganges einen zur drehfesten Aufnahme einer Welle geeigneten Querschnitt im Bereich des erzeugten Sackloches.

Der Preßstempel sollte so weit vorgeschoben werden, daß sein vorderes Ende etwa in derjenigen Ebene liegt, in der der Gesenkhohlraum den größten Durchmesser hat. Bei Kegelrädern mit kalottenförmiger Rückenfläche befindet sich diese Ebene etwa in der Mitte der Länge des Gesenkhohlraums. Durch eine solche maximale Vorschubstellung des Preßstempels wird erreicht, daß die am weitesten außen liegenden Bereiche des Gesenkhohlraums mit dem Material des Rohlings vollständig ausgefüllt werden können.

Vorzugsweise ist der Rohling mit einem Dorn gegenüber dem Preßstempel abgestützt. Der Dorn erzeugt zusammen mit dem Preßstempel einen Fließspalt, aus dem das Material des Rohlings seitlich herausgedrückt wird. Der Dorn ist entweder während der Vorschubbewegung des Preßstempels ortsfest, oder er wird mittels eines eigenen Antriebes zusätzlich zur Vorschubbewegung des Preßstempels diesem entgegengeschoben. Sein Querschnitt kann unrund sein zur Erzeugung eines unrunden Sackloches (z.B. Keilwellenprofil), um eine Welle drehfest aufzunehmen. Durch Verstellen der Endlage des Dornes in Längsrichtung können die seitlichen Fließbewegungen so eingestellt werden, daß sich die Fließscheide etwa in der Ebene der größten seitlichen Ausdehnung des Gesenkhohlraums verläuft, so daß dieser vollständig ausgefüllt wird. Andererseits besteht die Möglichkeit, entweder den Dorn oder den Preßstempel als Auswerfer zum Auswerfen des fertigen Werkstücks aus dem geöffneten Gesenk zu verwenden. Zwischen dem Dorn und dem Preßstempel entsteht am Werkstück ein Zwischenboden (Spiegel), der zwei auf entgegengesetzten Seiten angeordnete Sacklöcher voneinander trennt. Bei der Endbearbeitung des Kegelrades braucht lediglich der Zwischenboden in einer Lochoperation durchstoßen zu werden, wobei zusätzlich bei unrunden Sacklöchern an dem dadurch entstehenden Kanal eine dem Profil der Sacklöcher entsprechende Keilnutung o.dgl. angebracht werden kann. Dies kann in einem einzigen Arbeitsgang erfolgen. Bei dieser I,ochoperation wird nur eine relativ geringe Materialmenge entfernt, weil das Kegelrad schon an beiden Enden vorgedornt ist. Das er findungsgemäße Verfahren eignet sich daher insbesondere zur Fertigung von Kegelrädern mit Innendurchbruch.

Das Verfahren wird vorzugsweise als Warmpressen ausgeführt, wobei der Rohling in einer Inertgasatmosphäre auf etwa 1100 °C erwärmt wird. Durch diese zunderfreie Erwärmung der umformend, spanend durch Sintern oder durch Gießen hergestellten Rohlinge wird eine gemittelte Rauhtiefe von weniger als 8 µm erreicht. Beim Einsetzen des Rohlings in das Gesenk wird der Rohling kurzzeitig der Atmosphäre ausgesetzt, wodurch an seiner Oberfläche ein Oxidfilm gebildet wird, der zwischen Werkzeug und Werkstück als Trennmittel wirkt. Im Anschluß an die Lochoperation zum Ausstoßen des Zwischenbodens kann eine Wärmebehandlung unter Ausnutzung der Schmiedewärme erfolgen. Durch Abschrecken der oberflächennahen Bereiche und gesteuertes Abführen der Restwärme können die Randzone von Rückenfläche und Laufverzahnung martensitisch umgewandelt und die Kernbereiche in weichem Gefügezustand gehalten werden. Da die zu härtenden Bereiche, nämlich Rückenfläche und Verzahnung, nach dem Umformen nicht mehr spanend nachgearbeitet werden müssen, ist es auch möglich, bei Verwendung von Einsatzstahl unter Ausnutzung der Schmiedewärme eine Einsatzhärtung des Kegelrades durchzuführen. Hierbei ist lediglich eine Abdeckung der ggf. spanend nachzubearbeitenden Lochwandfläche erforderlich.

Die Erfindung betrifft ferner eine Vorrichtung zur Herstellung von Kegelrädern mit den Merkmalen des Patentanspruchs 7. Diese Vorrichtung bietet außer den oben schon genannten Vorteilen den weiteren Vorteil, daß die Gesenke relativ zueinander keine aufwendige und mechanisch starke Führung benötigen, weil der Hauptteil der Verformung bei vollständig geschlossenem Gesenk erfolgt.

Im folgenden wird unter Bezugnahme auf die Zeichnungen ein Ausführungsbeispiel der Erfindung näher erläutert.

Es zeigen:
Fig. 1 einen Längsschnitt durch die Gesenkform nach dem Einsetzen des Rohlings,
Fig. 2 einen Schnitt durch die geschlossene Gesenkform zu Beginn des Preßvorgangs und
Fig. 3 einen Schnitt durch die geschlossene Gesenkform nach Beendigung des Preßvorgangs.

Mit der dargestellten Gesenkform können Kegelräder hergestellt werden, deren Rückenfläche die Form einer Kugelkalotte hat. Solche Kegelräder werden beispielsweise für die Differentialgetriebe von Kraftfahrzeugen benutzt.

Die Gesenkform besteht aus einem Untergesenk 10 und einem Obergesenk 11. Beide Gesenke 10, 11 haben ebene Schließflächen 12, die beim Schließen der Gesenkform flach gegeneinander gedrückt werden und den Gesenkhohlraum ringförmig umschließen. Ein Teil des Gesenkhohlraums ist in dem Untergesenk 10 ausgebildet. Dieser Hohlraumteil 13 hat die Form einer Kugelkalotte, die zur Schließfläche 12 hin offen ist. Das Obergesenk 11 bildet die Verzahnungsgravur. In seinem Hohlraumteil 14 sind nach innen vorstehende Rippen 15 ausgebildet, die die Zahnlücken zwischen den Zähnen des herzustellenden Kegelrades formen. Die Rippen 15 sind kegelstumpfförmig angeordnet, und ihre Höhe nimmt in Richtung auf das Untergesenk 10 zu. Die Stirnflächen 15a der Rippen 15 ragen über die Schließfläche 12 des Obergesenks 11 hinaus und haben eine kugelförmige Kontour, die derjenigen der Wand des Hohlraumteils 13 angepaßt ist, so daß die Stirnseiten 15a sich beim Schließen der Gesenkform dicht und vollflächig an die Wand des Hohlraumteils 13 anlegen. An der einen Schließfläche 12 ist ein um den zugehörigen Hohlraumteil 14 ringförmig herum verlaufender Führungssteg 16 vorgesehen, der in eine Führungsnute 17 in der Schließfläche 12 des Untergesenks 10 passend eingreifen kann. Der Führungssteg 16 und die Führungsnute 17 bilden ineinandergreifende Führungsmittel, um die Gesenke 10,11 in der Endphase der Schließbewegung und im Schließzustand in fester gegenseitiger Zuordnung zu halten. Die zum Schließen des Gesenks benutzte Presse braucht daher keine stark dimensionierte Linearführung aufzuweisen.

In einem Kanal 18 des Untergesenks 10 ist ein Preßstempel 19 längs der Mittelachse des Gesenkhohlraums 13,14 und quer zu den Schließflächen 12 verschiebbar. Ein Dorn 21 ist in einem axial mit dem Kanal 18 ausgerichteten Kanal 20 des Obergesenks 11 verschiebbar. Der Dorn 21 hat im wesentlichen den gleichen Durchmesser wie der Preßstempel 19, jedoch kann der Durchmesser des Dornes 21 auch etwas kleiner sein, wenn die Fußpunkte der Rippen 15, die den Dorn 21 umgeben, dies erforderlich machen.

In das Untergesenk wird der Rohling 22 eingesetzt. Dieser Rohling weist einen kegelstumpfförmigen Abschnitt 22a mit kalottenförmiger Rückenfläche 22b und einen sich an die Rückenfläche 22b anschließenden Schaft 22c auf. Der Durchmesser des Schafts 22c ist etwa demjenigen des Kanal 18 angepaßt, der den Schaft aufnimmt. Die Rückenfläche 22b liegt vollflächig an der Fläche des Hohlraumteils 13. Der kegelförmige Teil 22a hat bei dem vorliegenden Ausführungsbeispiel eine solche Form und Größe, daß er bei geschlossener Gesenkform (Fig. 2) den Gesenkhohlraum 13, 14 ausfüllt, mit Ausnahme der Zwischenräume zwischen den Rippen 15. Die Mantelfläche des kegelförmigen Teils 22a liegt also an den Spitzen der Zähne 15 an, während der Rücken 22b an der Wand des Hohlraumteils 13 anliegt. Die Vorderseite des Rohlings 22 weist ein Sackloch 22d auf, in das das vordere Ende des Dornes 21 bei geschlossener Gesenkform ausfüllend eintaucht. Die Gesenkform 10, 11 kann bei eingesetztem Rohling 22 kraftfrei geschlossen werden, also ohne daß irgendeine Verformung des Rohlings erfolgt. Als Folge hiervon wird der von den Schließflächen 12 gebildete Schließspalt 23 vor dem Beginn der Verformung des Rohlings auf Null reduziert.

Zu Beginn des Verformungsvorgangs befindet sich der Preßstempel 19 in der Rückzugsstellung, in der er an der Stirnfläche des Schaftes 22c anliegt. Der Dorn 21 bleibt während des gesamten Vorgangs in derselben Stellung, in der sein vorderes Ende in den Gesenkhohlraum 13, 14 hineinragt.

Bei dem Verformungsvorgang wird der Preßstempel 19 in Richtung auf den Gesenkhohlraum 13, 14 vorgeschoben (Fig. 3), und zwar bis tief in den Gesenkhohlraum 13,14 hinein. In der Endstellung befindet sich das vordere Ende des Preßstempels 19 in geringem Abstand vom vorderen Ende des Dornes 21, und zwischen Preßstempel 19 und Dorn 21 bildet sich ein Zwischenboden 24 im Inneren des herzustellenden Kegelrades 25. Durch den Druck zwischen Preßstempel 19 und Dorn 21 weicht während des Vorschubes des Preßstempels 19 das Material des Rohlings 22 seitlich aus. Es beginnt eine Fließbewegung dieses Materials, wodurch die Lücken zwischen den Rippen 15 ausgefüllt werden. Nicht nur das Material des Schafts 22b, sondern auch Material aus dem Inneren des Rohlings wird nach außen gedrückt, um sämtliche Bereiche des Gesenkhohlraums 13, 14 vollständig auszufüllen. An der Gesenkform sind (nicht dargestellte) Entlüftungsbohrungen vorgesehen. Der Zwischenboden 24, der sich nach Erreichen der Endstellung des Preßstempels 19 ergibt, befindet sich etwa in der Höhe des größten Durchmessers des Gesenkhohlraums. In Höhe des Zwischenbodens 24 entsteht eine Fließscheide, von der die in Fig. 3 durch Pfeile bezeichneten Fließrichtungen seitlich abzweigen. In Höhe des Zwischenbodens 24 hat der Materialfluß die größte seitliche Reichweite.

Im Anschluß an den in Fig. 3 dargestellten Schmiedeprozeß wird die Gesenkform geöffnet und das Kegelrad 25 aus dem Obergesenk 11 durch Vorschieben des Dornes 21 ausgestoßen. Anschließend kann in einer Lochoperation der Zwischenboden 24 entfernt und das entstandene Durchgangsloch bearbeitet werden. Abweichend davon, kann auch ein unrunder Preßstempel und Dorn verwendet werden, mit dem z.B. Sacklöcher mit Keilwellenquerschnitt erzeugt werden können, so daß das Einbringen eines Keilwellenprofiles nach dem Auslochen des Zwischenbodens durch spanabhebende Verfahren entfallen kann.

Abweichend von dem obigen Ausführungsbeispiel ist es auch möglich, einen Rohling 22 ohne das Sackloch 22b zu verwenden. In diesem Fall dringt der Dorn 21 beim Schließen der Gesenkform in den Rohling 22 ein. Der Rohling 22 muß auch in seiner Kegelfläche nicht so ausgebildet sein, daß die Gesenkform sich kraftfrei schließen läßt. Wichtig ist nur, daß bei Erreichen des vollständigen Schließzustandes der Materialfluß noch nicht bis zum Schließspalt 23 vorgedrungen ist.

Bei dem oben beschriebenen Ausführungsbeispiel ist der Durchmesser des Kanals 18 wesentlich kleiner als der maximale Durchmesser des Gesenkhohlraums 13,14. Die vom Preßstempel aufgebrachten hohen Preßkräfte werden im Innern des Rohlings von dem Dorn 21 seitlich umgelenkt. Der Durchmesser des Preßstempels 19 sollte maximal das 0,4-fache, vorzugsweise das 0,3-fache des größten Durchmessers des Gesenkhohlraums betragen.

Obwohl der Dorn 21 während des Schmiedevorgangs fest steht, sollte seine Position relativ zum Obergesenk 11 veränderbar sein, um die Stärke des sich ergebenden Zwischenbodens 24 beeinflussen zu können und um insbesondere auch die Lage der Fließscheide verändern zu können. Solche Veränderungen sind für eine Optimierung des Schmiedevorgangs zweckmäßig.

Beim Vorschieben des Preßstempels 19 wird die Wand des Hohlraumteils 13 vom Rohling 22 entlastet. Durch diese Druckentlastung werden die Reibschubspannungen verringert.

Die in der Gesenkform hergestellten Kegelräder haben ihre Außenkontur durch die Gesenkform erhalten. Eine spanende Nachbearbeitung der Außenkontur ist nicht mehr erforderlich.

## Patentansprüche

1. Verfahren zum Herstellen von Kegelrädern durch Gesenkschmieden, bei welchem ein Rohling (22) zwischen zwei Gesenken (10,11), von denen eines eine Verzahnungsgravur aufweist, verformt wird,
**dadurch gekennzeichnet**,
daß die Gesenke (10,11) in die Schließposition gebracht werden, bevor der Materialfluß begonnen oder den Schließspalt (23) zwischen den Gesenken erreicht hat und daß in einem Kanal (18) des einen Gesenks (10) ein Preßstempel (19) vorgeschoben wird, der den Rohling (22) verformend in Richtung auf das andere Gesenk (11) drückt.

2. Verfahren nach Anspruch 1, dadurch gekennzeichnet, daß ein Rohling (22) verwendet wird, der einen in den Kanal (18) hineinragenden Schaft (22c) aufweist.

3. Verfahren nach Anspruch 1 oder 2, dadurch gekennzeichnet, daß der Preßstempel (19) bis in den von den Gesenken (10,11) umschlossenen Gesenkhohlraum (13,14) hinein vorgeschoben wird.

4. Verfahren nach einem der Ansprüche 1 bis 3, dadurch gekennzeichnet, daß der Rohling (22) mit einem Dorn (21) gegenüber dem Preßstempel (19) abgestützt wird.

5. Verfahren nach Anspruch 4, dadurch gekennzeichnet, daß der Dorn (21) nach dem Schließen der Gesenke (10,11) in den Gesenkhohlraum (13,14) vorgeschoben wird.

6. Verfahren nach Anspruch 4 oder 5, dadurch gekennzeichnet, daß ein Rohling (22) verwendet wird, der ein Loch (22d) zur Aufnahme des Endes des Dornes (21) aufweist.

7. Verfahren nach einem der Ansprüche 1 bis 6, gekennzeichnet durch seine Anwendung zur Herstellung von Kegelrädern (25) mit kalottenförmigem Rücken, wobei ein Gesenk (11) mit kalottenförmigem Hohlraumteil (13) benutzt wird.

8. Vorrichtung zum Herstellen von Kegelrädern durch Gesenkschmieden, mit zwei gegeneinandersetzbaren Gesenken (10,11), die einen Gesenkhohlraum (13,14) umschließen und von denen das erste Gesenk (11) eine Verzahnungsgravur aufweist,
**dadurch gekennzeichnet**,
daß das zweite Gesenk (10) eine Gravur aufweist, die der Rückenkontur des herzustellenden Kegelrades (25) entspricht und daß eines der Gesenke einen Preßstempel (19) aufweist, der in einem in den Gesenkhohlraum (13,14) führenden Kanal (18) verschiebbar ist.

9. Vorrichtung nach Anspruch 8, dadurch gekennzeichnet, daß das erste Gesenk (11) in axialer Ausrichtung mit dem Preßstempel (19) einen Dorn (21) aufweist.

10. Vorrichtung nach Anspruch 9, dadurch gekennzeichnet, daß der Dorn (21) auf unterschiedliche Positionen zum ersten Gesenk (11) einstellbar ist.

11. Vorrichtung nach einem der Ansprüche 8 bis 10, dadurch gekennzeichnet, daß der Preßstempel (19) einen Durchmesser hat, der wesentlich kleiner ist als der größte Durchmesser des Gesenkhohlraums (13,14).

12. Vorrichtung nach einem der Ansprüche 8 bis 11, dadurch gekennzeichnet, daß der Preßstempel (19) und/oder der Dorn (21) unrunden Querschnitt hat und ein Loch erzeugt, das zum drehfesten Einsetzen eines unrunden Wellenendes geeignet ist.

13. Vorrichtung nach einem der Ansprüche 8 bis 12, dadurch gekennzeichnet, daß der Preßstempel (19) bis etwa zur Ebene des Schließspalts (23) in den Gesenkhohlraum (13,14) vorschiebbar ist.

14. Vorrichtung nach einem der Ansprüche 8 bis 13, dadurch gekennzeichnet, daß beide Gesenke (10,11) ineinandergreifende Führungsmittel (16,17) aufweisen.
